# EUROPÄISCHE PATENTSCHRIFT

(11) **EP 2 766 608 B1**
(45) Veröffentlichungstag und Bekanntmachung des Hinweises auf die Patenterteilung: **17.04.2019**
(21) Anmeldenummer: 12788429.4
(22) Anmeldetag: 04.10.2012
(51) Int. Cl.: F04D 7/04, F04D 29/16, F04D 29/08

(54) **KREISELPUMPE FÜR FESTSTOFFE ENTHALTENDE FLÜSSIGKEITEN MIT SPALTABDICHTUNG**
CENTRIFUGAL PUMP FOR FLUID CONTAINING SOLID PARTICLES WITH SEALING OF A GAP
POMPE CENTRIFUGE POUR FLUIDE CONTENANT DES PARTICULES SOLIDES AVEC FERMETURE D'UN INTERSTICE

(30) Priorität: 07.10.2011 DE 102011054320
(43) Veröffentlichungstag der Anmeldung: 20.08.2014
(73) Patentinhaber: Würdig, Uwe, 13086 Berlin (DE)
(72) Erfinder: Würdig, Uwe, 13086 Berlin (DE)
(74) Vertreter: Brandt & Nern Patentanwälte
(86) Internationale Anmeldenummer: PCT/DE2012/100314
(87) Internationale Veröffentlichungsnummer: WO 2013/050031

(56) Entgegenhaltungen:
- EP-A1- 0 395 236
- EP-A1- 2 348 220
- US-A- 2 270 054

## Beschreibung

Die Erfindung betrifft eine Kreiselpumpe mit einem einseitig gelagerten Laufrad zur Förderung von Feststoffe enthaltenden Flüssigkeiten und mit einer rückwärtigen Spaltabdichtung. Sie bezieht sich, ohne jedoch hierauf beschränkt zu sein, vorzugsweise auf eine Lösung für Kreiselpumpen zur Abwasserförderung, also zur Förderung von mit Feststoffen verunreinigtem Wasser.

Bei Kreiselpumpen erfolgt die Förderung des jeweiligen Mediums mittels mindestens eines auf einer rotativ getriebenen Welle angeordneten, sich in einem Pumpengehäuse bewegenden Laufrades. Durch das sich drehende Laufrad wird das geförderte Medium auf einer Ansaugseite der Pumpe gewissermaßen in das Laufrad, nämlich in die Räume zwischen an dem Laufrad ausgebildeten Laufschaufeln, hineingezogen und zu einer Druckseite der Pumpe gefördert, wo es über eine entsprechende Austrittsöffnung wieder aus der Pumpe austritt. Damit sich das Laufrad in dem Pumpengehäuse bewegen kann, sind Spalte zwischen dem Laufrad und der Innenseite des Pumpengehäuses auf der Vorderseite des Laufrades, also im Ansaugbereich der Pumpe, und auf der Laufradrückenseite unerlässlich. Andererseits resultiert jedoch aus dem Erfordernis dieser Spalte eine Reihe von Problemen. So gelangt etwa über den Spalt an der Vorderseite des Laufrades aufgrund des bestehenden Druckunterschiedes zwangsläufig ein Teil des geförderten Mediums von der Druckseite zurück auf die Saugseite der Pumpe, was gleichbedeutend mit dem Entstehen hydraulischer Verluste ist.

Auch in den Radrückenraum gelangende Strömungsanteile des geförderten Mediums bedeuten einen hydraulischen Verlust, welcher zu einer Verringerung des Wirkungsgrades führt. Insbesondere bei einem Einsatz von Kreiselpumpen zur Förderung von Abwasser oder anderen, in irgendeiner Weise durch Feststoffe verunreinigten Medien rückt jedoch im Zusammenhang mit dem Spalt auf der Laufradrückenseite noch ein anderes Problem stärker in den Fokus. Dieses Problem besteht darin, dass Feststoffe, nämlich feste, insbesondere faserige Verunreinigungen, wie sie gerade im Abwasser im Grunde immer anzutreffen sind, dazu neigen, miteinander zu verschlingen beziehungsweise sich untereinander zu verflechten und/oder das Laufrad und die Welle zu umschlingen. Durch diesen als Zopfbildung bezeichneten Vorgang können sich die Spalte zusetzen, so dass das Laufrad blockiert wird oder es kann hierdurch auch zu einer unmittelbaren Blockade der Antriebswelle kommen. Im Ergebnis dessen kommt es zu Betriebsstörungen und nicht selten zu starken Beschädigungen oder gar zu einer völligen Zerstörung der Pumpe. Entsprechende Schäden müssen durch aufwendige Wartungs- und Instandhaltungs-beziehungsweise Instandsetzungsmaßnahmen verhindert oder, sofern bereits eingetreten, beseitigt werden. Die Gefahr des Entstehens entsprechender Schäden steigt mit der Betriebszeit der Pumpe, innerhalb welcher es aufgrund thermischer Effekte auch zu Einbrennungen von Feststoffverunreinigungen oder von Bestandteilen sich bildender Zöpfe am Laufrad und auf der Innenseite des Pumpengehäuses kommt.

Im Laufe der Jahre sind daher Lösungen bekannt geworden, durch welche den zuvor geschilderten, durch Zopfbildung entstehenden Beeinträchtigungen insbesondere im Bereich des Spaltes auf der Vorderseite des Laufrades beziehungsweise im Ansaugbereich entgegengewirkt werden soll. Mit so genannten Spaltringen oder durch andere Maßnahmen wird dabei versucht, diesen Spalt möglichst klein und konstant zu halten oder ihn vorzugsweise zumindest weitgehend für einen Stofftransport zu schließen. Deutlich erschwert werden entsprechende Maßnahmen durch Fertigungstoleranzen der Bauteile der Kreiselpumpen und durch insbesondere bei Kreiselpumpen mit einem einseitig gelagerten Laufrad bei ihrem Betrieb auftretende starke axiale und radiale Schwingungen beziehungsweise Laufradauslenkungen sowohl in axialer als auch in radialer Richtung. Zudem hat es sich gezeigt, dass Maßnahmen zur Spaltreduzierung und damit einer weitgehenden Unterbindung des Stofftransports letztlich nicht ausreichend sind, um dem Problem einer Verstopfung entsprechender Pumpen und damit gegebenenfalls ihrer Beschädigung auch über längere Betriebszeiträume hinweg wirksam begegnen zu können.

Auf der Laufradrückenseite beschränken sich hingegen Maßnahmen zur Abdichtung vordergründig darauf, dass sichergestellt wird, dass das geförderte Medium auf dieser Seite nicht aus dem Pumpengehäuse austritt oder sich gar in Richtung des die Welle treibenden Aggregats bewegt. Demgemäß werden insbesondere der Motor und Kammern zur Aufnahme für die Schmierung der Anordnung erforderlichen Öls, die sogenannten Ölkammern, gegenüber dem geförderten Medium abgedichtet und hydraulische Verluste verringert. Ein Stofftransport, das heißt ein Fließen des geförderten, Feststoffe und Verunreinigungen enthaltenden Mediums durch den Spalt zum Radrückenraum wird dabei jedoch nicht unterbunden.

Andererseits hat man im Zuge praktischer Erfahrungen im Zusammenhang mit der Beseitigung von auftretenden Betriebsstörungen erkannt, dass die Problematik einer möglichen Verzopfung von Verunreinigungen auch im Radrückenraum besteht. Dies hat zu der Auffassung geführt, dass im Radrückenraum vorzugsweise für eine gezielte Verwirbelung des geförderten Mediums beziehungsweise der geförderten Flüssigkeit zu sorgen sei, um mit Hilfe des ständig bewegten Mediums möglicherweise eine Zopfbildung zu vermeiden. Ein Beispiel dafür geschaffener Lösungen ist durch die in der DE 29 00 434 A1 beschriebene Abwasserpumpe gegeben. Die in der Schrift offenbarte Lösung basiert darauf, mittels eines hinter dem Laufrad angeordneten zusätzlichen Flügelkranzes einen sich radial erstreckenden rotierenden Flüssigkeitsschirm zu erzeugen, welcher beispielsweise im Abwasser enthaltene Feststoffe vom Laufrad und der Antriebswelle fernhalten soll.

Gerade das Funktionsprinzip der Kreiselpumpe stellt im Hinblick auf eine Förderung von mit Feststoffverunreinigungen befrachteter Flüssigkeiten das eigentliche Problem dar. Denn aufgrund der Druckgradienten in der eigentlichen Pumpe wird die geförderte Flüssigkeit im Bereich des höchsten Druckes über den Spalt zwischen Laufradrücken und Druckdeckel quasi angesaugt ("Saugstutzen") und findet in der niedrigsten Druckzone des Spaltes wieder eine Austrittsstelle ("Druckstutzen") in den Pumpengehäuseraum. Somit wird ständig gezielt, aber unkontrolliert und energievernichtend, abrasive und zur Verstopfung neigende Flüssigkeit in diesen "hydraulischen Totraum" der Pumpe gefördert. Eine ähnliche Fehlwirkung weisen die weit verbreiteten Radialrückenschaufeln im Betrieb der Abwasserkreiselpumpen auf. Statt das Verstopfungsproblem zu beseitigen, wird durch die erzwungene Radrückenraumdurchströmung erst massiv Verstopfungsmaterial eingetragen und infolge der unkontrollierbaren Strömungsvorgänge gewissermaßen zur Verzopfung, Verstopfung und letztlich zur Festbrennung gezwungen. Weiterhin kommt es durch die abrasiven Bestandteile partiell zu tiefen Auswaschungen bis hin zur Lochbildung und somit zum kostenintensiven Ausfall der Kreiselpumpe. Sämtliche Lösungsansätze, die die Durchströmung des Radrückenraums zum Inhalt haben, sind somit nicht zielführend. Sie erfordern vielmehr durch den beschriebenen "Bypassförderstrom" zusätzliche interne Antriebsleistung und bewirken damit eine Verminderung des Wirkungsgrades.

Auch ein anderer Lösungsansatz, welcher beispielsweise durch die DE 20 51 011 A1 beschrieben wird, hat sich in der Praxis als nicht geeignet erwiesen, eine Verzopfung von Abwasserpumpen auf der Radrückenseite vollends zu verhindern. Die in der Druckschrift beschriebene Lösung geht, ebenso wie vergleichbare Lösungen, von einem auf der Radrückenseite ausgebildeten Labyrinthsystem aus, durch welches sehr enge und die beim Betrieb der Pumpe auftretenden Schwingungen in gewissen Grenzen ausgleichende Spalte realisiert werden. Da aber weiterhin Teile des geförderten und von dem Laufrad verwirbelten Mediums und darin enthaltene Verunreinigungen durch den rückseitigen Spalt in den Radrückenraum gelangen, wird hierdurch ein Festlaufen des Laufrades aufgrund sich in dem Spalt anlagernder und gegebenenfalls verzopfender Verunreinigungen nicht zuverlässig ausgeschlossen.

Ein weiterer Ansatz wie in der JP 57024491 A dargestellt, will durch eine spezielle Laufradgeometrie den Stoffeintrag hinter dem Laufrad verhindern, ohne jedoch den konstruktiv erforderlichen Spalt abzudichten und somit auch die unnötige, verlusterzeugende Radrückenraumdurchströmung zu verhindern.

Dichtungsanordnungen zur Abdichtung des Spaltes zum Radrückenraum werden ebenfalls durch die US 2,270,054 und die EP 0 395 236 offenbart. Bei der in der US 2,270,054 ist es als nachteilig anzusehen, dass die Abdichtung des Radrückenraums vergleichsweise dicht an der das Laufrad treibenden Welle erfolgt. Faserige Bestandteile des geförderten können sich so unter Umständen schon in dem radial äußeren Bereich zwischen Laufrad und Pumpengehäuse verklemmen und das Laufrad blockieren. In der EP 0 395 236 werden hingegen Details der offenbar weitgehend aus starren Elementen bestehenden Dichtungsanordnung nicht beschrieben. Gegenstand der Druckschrift ist insoweit eher die Abtrennung und das Ausschleusen in dem zu fördernden viskosen Medium enthaltener Gase. Für letzteres ist eine Röhre vorgesehen, durch welche Gase aus dem Radrückenraum in die äußere Umgebung der Pumpe herausgeleitet werden.

Ferner ist aus der DE 296 19 742 U1 eine Kreiselpumpe mit einer Dichtungsanordnung für den im Radrückenraum der Pumpe ausgebildeten Spalt bekannt. Gemäß der beschriebenen Lösung wird innerhalb des Spaltes zwischen zwei starren Elementen, von denen ein erstes mit der Laufradrückwand und ein zweites mit einem im Pumpengehäuse angeordneten Leitapparat verbunden ist, ein frei bewegliches elastisches Dichtelement angeordnet. Dabei weist das Dichtelement gegenüber dem letztgenannten starren Element einen Abstand auf und wird durch den Druck der mittels der Pumpe geförderten Flüssigkeit in einem Reibschluss gegen eine Fläche des anderen, mit dem Laufrad bewegten starren Elements gedrückt. In der Schrift wird ausgeführt, dass durch diese Art der Anordnung des Dichtelements nur noch geringe Leckstromverluste auftreten. Der zu dem einen der starren Elemente bestehende Abstand, durch welchen die freie Beweglichkeit des Dichtelements ermöglicht wird, bildet aber in nachteiliger Weise gewissermaßen eine Art Nebenspalt aus, in welchem sich bei der Förderung verunreinigter Flüssigkeiten, wie Abwasser, Feststoffe anlagern können. Dabei besteht die Gefahr, dass derartige sich anlagernde Feststoffe zusammenklumpen beziehungsweise verblocken und die erforderliche Beweglichkeit des Dichtelements beeinträchtigen oder gar ganz verhindern, so dass insbesondere auch auftretende Schwingungen nicht mehr hinreichend ausgeglichen werden können. In der Folge wird sich der Reibschluss des Dichtelements mit dem einen der starren Elemente an der oder den schwächsten Stellen (gegebenenfalls auch nur wiederholt temporär) lösen und so zu einer Verringerung der Dichtwirkung führen. Dieses wiederum führt dazu, dass weitere Feststoffe in den Spaltbereich hineingezogen werden und sich die zuvor beschriebenen Effekte noch verstärken. Insoweit ist davon auszugehen, dass die Anordnung zwar bei einer Förderung reiner Flüssigkeiten gut funktioniert, aber möglicherweise zur Förderung von mit Feststoffen verunreinigten Flüssigkeiten, insbesondere von Abwasser eher ungeeignet ist, da sie nicht geeignet erscheint, einen Stofftransport dauerhaft zu unterbinden.

Eine weitere, sich entsprechend den dazu in der Druckschrift gemachten Ausführungen, auf die Abdichtung des Radrückenraumes beziehende Lösung wird in der EP 2 348 220 A1 beschrieben. Diese Lösung bezieht sich auf eine für den Einsatz als Tauchpumpe vorgesehene Kreiselpumpe. In der Druckschrift wird ausgeführt, dass Feststoffanteile, wie etwa im Abwasser enthaltene Feststoffteilchen, in Hohlräume der Pumpe, wie insbesondere in den bei Pumpen mit Einkanallaufrädern rückseitig des Strömungskanals im Inneren des Laufrades ausgebildeten Hohlraum - also in den Radrückenraum - gelangen und zu Vibrationen führen könnten. Um dies zu verhindern, wird die Ausbildung einer speziellen, als Dichtung bezeichneten Anordnung im Bereich des Radrückenraumes vorgeschlagen. Die betreffende Anordnung wird ausgebildet durch einen pumpengehäuseseitigen Ring, entlang welchem sich ein laufradseitig vorgesehener Ring unter Ausbildung eines zwischen beiden Ringen verbleibenden (Rest-) Spaltes bewegt. Beide vorgenannten Ringe werden in der Druckschrift als Dichtringe bezeichnet. Der zwischen diesen Ringen verbleibende Spalt ist dabei gemäß der Druckschrift bewusst so dimensioniert, dass in der geförderten Flüssigkeit enthaltene Feststoffteilteilchen in diesen Spalt eindringen können, wobei aber der pumpengehäuseseitige Ring mindestens eine Ausnehmung aufweist, über welche diese Feststoffteilchen in den angrenzenden flüssigkeitsdurchströmten Hohlraum (Strömungsraum) des Pumpengehäuse, nämlich in den Druckbereich, austreten können. Demnach ist es eigentlich zutreffender, in Bezug auf den pumpengehäuseseitigen und den laufradseitigen Ring von Spaltringen zu sprechen, da jedenfalls ein Spalt zwischen ihnen verbleibt und folglich der Radrückenraum nicht vollständig gegen den Strömungsraum abgedichtet ist. Insoweit kann auch nicht davon ausgegangen werden, dass in den Spalt eindringende Feststoffteilchen stets vollständig in den Strömungsraum ausgetragen werden und nicht zumindest teilweise auch in den rückseitig des Strömungskanals ausgebildeten Hohlraum beziehungsweise Radrückenraum gelangen können.

Aufgabe der Erfindung ist es, die zuvor dargestellten Nachteile zu vermeiden. Mittels der dafür anzugebenden Lösung sollen eine Zopfbildung und ein sich Festsetzen von Verunreinigungen im Spaltbereich des Radrückenraums einer zur Förderung von Feststoffe enthaltenden Flüssigkeiten dienenden Kreiselpumpe mit einem einseitig gelagerten Laufrad zuverlässig verhindert werden, so dass ein sehr langer, störungsfreier Betrieb der entsprechenden Pumpe, insbesondere auch bei einem Einsatz als Abwasserpumpe, ermöglicht ist.

Die Aufgabe wird durch eine Kreiselpumpe mit den Merkmalen des Patentanspruchs 1 gelöst. Vorteilhafte Aus- beziehungsweise Weiterbildungen sind durch die Unteransprüche gegeben.

Die zur Lösung der Aufgabe vorgeschlagene Kreiselpumpe zur Förderung von Feststoffe enthaltenden, insbesondere von mit Feststoffen verunreinigten Flüssigkeiten besteht, wie grundsätzlich bekannt, aus einem Pumpengehäuse und einem in dem Pumpengehäuse auf einer rotativ getriebenen Welle angeordneten und somit beweglichen, einseitig gelagerten Laufrad. Das Pumpengehäuse weist eine Medieneintrittsöffnung und eine Medienaustrittsöffnung auf. Es umschließt einen Strömungsraum mit einem Ansaugbereich auf einer der Medieneintrittsöffnung zugewandten Vorderseite des Laufrades und mit einem den Umfang des Laufrades umgebenden Druckbereich. Ferner wird von dem Pumpengehäuse ein Radrückenraum umschlossen, welcher auf der der Medieneintrittsöffnung abgewandten Seite des Laufrades ausgebildet ist. Erfindungsgemäß ist der Spalt zum Radrückenraum mittels eines mit einem elastischen Ende an einer Gleitfläche des Laufrades entlanggleitenden Dichtelements bezüglich der geförderten Flüssigkeit mit den darin enthaltenen Feststoffen gegenüber dem Strömungsraum vollständig abgedichtet. Darüber hinaus ist aber eine Verbindung des Radrückenraums zum Druckbereich des Strömungsraums vorgesehen, durch welche eine Belüftung und Entlüftung des Radrückenraums gegeben ist.

Der Erfindung liegt demnach die Überlegung zugrunde, dass es möglich ist, den Spalt zum Radrückenraum, abweichend von den aus dem Stand der Technik bekannten Lösungen, vollständig gegen einen Stofftransport aus dem Druckbereich des Strömungsraums in den Radrückenraum abzudichten, sofern gleichzeitig für eine Belüftung und Entlüftung des Radrückenraums und damit, im Hinblick auf eventuell entstehende Luft- beziehungsweise Gasblasen, für einen Druckausgleich zum Druckbereich des Strömungsraums hin Sorge getragen wird. Anders, als beim Stand der Technik wird also einer Zopfbildung mittels einer Abdichtungslösung entgegengewirkt, die nicht, wie aus dem Stand der Technik bekannt, lediglich dazu dient, einen die Antriebswelle für das Laufrad treibenden Motor, Ölkammern oder dergleichen vordem Eindringen geförderten Mediums beziehungsweise geförderter Flüssigkeit zu schützen, sondern den Radrückenraum vollständig gegen einen Stofftransport abdichtet. Dabei erfolgt nicht lediglich eine Spaltreduzierung oder -optimierung, sondern eine vollständige Abdichtung des Spaltes zum Radrückenraum gegen einen Stofftransport. Durch die letztgenannte Maßnahme zum Druckausgleich wird dabei sichergestellt, dass das mit seinem elastischen Ende am Laufrad entlanggleitende Dichtelement den Spalt während des Betriebs der Pumpe permanent geschlossen hält und nicht durch auftretende Druckunterschiede aufgrund sich bildender Luft- oder Gasblasen in seiner Dichtwirkung beeinträchtigt oder gar geschädigt wird.

Dieser Überlegung und damit der grundsätzlichen erfinderischen Idee ordnet sich hinsichtlich ihrer Beschaffenheit auch die vorzugsweise Ausgestaltung einer entsprechenden Spaltabdichtung unter. Diese ist dabei so gestaltet, dass wie bereits ausgeführt, der rückwärtige Spalt vollständig geschlossen und verhindert wird, dass sich im Bereich des Dichtelements, das heißt im Spaltbereich, Feststoffe beziehungsweise Verunreinigungen ablagern, welche schließlich bei längerem Betrieb der Pumpe wieder zu einer unerwünschten gelegentlichen oder gar dauerhaften Öffnung eines gegebenenfalls auch nur sehr kleinen Spaltes führen könnten.

Wesentliche Elemente einer solchen Spaltabdichtung sind demnach ein zumindest teilweise elastisches Dichtelement und eine an dem Laufrad der Kreiselpumpe ausgebildete Gleitfläche. Im Betrieb der Kreiselpumpe gleitet ein elastisches Ende des Dichtelements an der an dem Laufrad ausgebildeten Gleitfläche entlang. Es liegt hierbei in einem größeren Abschnitt seiner Erstreckung flächig an der Gleitfläche an. Erfindungsgemäß ist das Dichtelement an einem das Pumpengehäuse der Kreiselpumpe auf der ihrem Ansaugbereich abgewandten Seite verschließenden Druckdeckel fixiert, wobei die Gleitfläche an dem Laufrad im Bereich des rückwärtigen Spaltes, also eines Spaltes angeordnet ist, welcher im Bereich des Radrückenraums ausgebildet ist. Ferner sind Mittel zur Be- und Entlüftung dieses Radrückenraums durch Verbindung mit dem Druckbereich vorgesehen. Vorzugsweise wird beim Verschließen des Pumpengehäuses mittels des Druckdeckels das elastische Ende des Dichtelementes an die Gleitfläche des Laufrades angedrückt. Aufgrund der Elastizität des Endes des Dichtelementes werden axiale und radiale Schwingungen, welche beim Betrieb der Pumpe nicht zu vermeiden sind, wirksam ausgeglichen, ohne dass hierdurch der Spalt im Bereich des Radrückenraums vorübergehend für einen Stofftransport geöffnet würde. Die wie vorstehend beschrieben realisierte Spaltabdichtung eignet sich sowohl für eine werkseitige Ausstattung (Erstausrüstung) als auch für eine entsprechende Nachrüstung von Kreiselpumpen. Dabei wird die Möglichkeit der Nachrüstung in besonderer Weise durch die Fixierung des Dichtelements an dem das Pumpengehäuse verschließenden Druckdeckel begünstigt. Im Sinne einer solchen Nachrüstung lassen sich, wie aus den nachfolgenden Erläuterungen erkennbar wird, die Gleitfläche durch entsprechende Nachbearbeitung des Laufrades und die Mittel für den Druckausgleich durch eine entsprechende Ausbildung des Dichtelements oder eine Nachbearbeitung des Druckdeckels verhältnismäßig einfach realisieren.

Ein wesentliches Element der erfindungsgemäßen Lösung ist darin zu sehen, dass das an der verschleißarmen Gleitfläche des Laufrades entlanggleitende Ende des Dichtelements elastisch ausgebildet ist. Entsprechende elastische Eigenschaften weisen insbesondere elastomere Werkstoffe, wie zum Beispiel Polyurethan, auf. Demgemäß besteht bei einer praxisgerechten Ausbildungsform der Erfindung zumindest das vorgenannte Ende des Dichtelements aus einem Elastomer, wie zum Beispiel Polyurethan. Denkbar ist es aber auch, das Dichtelement größtenteils oder sogar vollständig aus einem Elastomer auszubilden. Eine vorteilhafte Ausbildungsform ist in diesem Zusammenhang dadurch gegeben, dass die aus Elastomer bestehenden Bereiche des Dichtelementes zumindest abschnittsweise von einem Gewebe durchwirkt sind. Hierdurch wird das Dichtelement mechanisch stabilisiert und dessen Standzeit beziehungsweise Lebensdauer erhöht.

Für die Befestigung des Dichtelements an dem Druckdeckel sind unterschiedliche Möglichkeiten gegeben. Beispielsweise kann das Dichtelement an dem Druckdeckel stoffschlüssig, beispielsweise durch Kleben oder Vulkanisation, befestigt sein. Entsprechend einer bevorzugten Ausbildungsform ist das Dichtelement jedoch kraft- oder kraft- und formschlüssig an dem Druckdeckel fixiert.

Insbesondere in Abhängigkeit des sonstigen Aufbaus der Kreiselpumpe kann auch das Dichtelement hinsichtlich seiner Form unterschiedlich ausgebildet sein. Gemäß einer insoweit vorgesehenen Ausbildungsform ist dabei das Dichtelement als ein elastomerer Dichtring ausgebildet, welcher mit einem ersten axialen Abschnitt an der Gleitfläche des Laufrades entlanggleitet und mit einem zweiten, sich gemäß einer vorteilhaften Weiterbildung dieser Ausbildungsform bezüglich des Durchmessers konisch verjüngenden axialen Abschnitt auf einen in den Radrückenraum hineinragenden Abschnitt oder Absatz des Druckdeckels aufgezogen ist. Hierbei wird durch den vorgenannten ersten axialen Abschnitt das elastische, an der Gleitfläche des Laufrades entlanggleitende Ende des Dichtelements ausgebildet. Eine solche Ausbildungsform kommt insbesondere dann in Betracht, wenn das Laufrad einerseits und der Absatz des Druckdeckels, auf welchen das insoweit vorzugsweise vollständig aus einem Elastomer bestehende Dichtelement unter Ausbildung eines Kraftschlusses oder eines Kraft- und Formschlusses aufgezogen ist, anderseits einen nahezu gleichen Durchmesser aufweisen.

Die Be- und Entlüftung des Radrückenraums ist bei der zuletzt beschriebenen Ausbildungsform entsprechend einer ersten Möglichkeit dadurch gegeben, dass in dem Druckdeckel bezüglich seines Umfangs an mindestens zwei Positionen je eine sich hinter dem auf den Druckdeckel aufgezogenen Abschnitt des Dichtelementes in radialer Richtung in das Material des Druckdeckels erstreckende erste Bohrung und eine sich aus dem Radrückenraum in axialer Richtung bis zu der ersten Bohrung erstreckende zweite Bohrung ausgebildet sind. Hierbei ist durch die beiden aufeinander zulaufenden Bohrungen gewissermaßen ein Kanal gebildet, über welchen der Druckausgleich zum Beispiel bei der Erstbefüllung der Kreiselpumpe mit Flüssigkeit erfolgen kann. Eine weitere Möglichkeit zur Be- und Entlüftung des Radrückenraums bei der mit einem elastomeren Dichtring als Dichtelement ausgestatteten Ausbildungsform besteht darin, dass in dem Dichtring bezüglich seines Umfangs an mindestens zwei Positionen je ein sich radial erstreckender Durchbruch zum Radrückenraum ausgebildet ist. Die betreffenden mindestens zwei Durchbrüche sind dabei demnach im Übergangsbereich zwischen dem das elastische Ende ausbildenden ersten axialen Abschnitt und dem zweiten, auf den Druckdeckel aufgezogenen axialen Abschnitt des Dichtelements ausgebildet.

Bei einer bezüglich der Ausbildung des Dichtelements anderen Ausführungsform der Kreiselpumpe, welche insbesondere für solche Kreiselpumpen vorgesehen ist, bei denen ein in den Radrückenraum hineinragendes axiales Ende des Druckdeckels einen gegenüber dem Laufrad größeren Durchmesser aufweist, ist das Dichtelement als eine einen Absatz des Druckdeckels hintergreifende Dichtmanschette ausgebildet. Mittels dieser Dichtmanschette werden dabei die unterschiedlichen Durchmesser von Druckdeckel und Laufrad durch einen sich in radialer Richtung erstreckenden Abschnitt der Dichtmanschette ausgeglichen. Gemäß einer bevorzugten Weiterbildung dieser Ausbildungsform wird die Be- und Entlüftung des Radrückenraums durch eine spezielle Gestaltung der vorgenannten Dichtmanschette bewerkstelligt. Hierbei ist in dem sich in radialer Richtung erstreckenden Abschnitt der Dichtmanschette, bezogen auf deren Umfang, an mindestens zwei Positionen jeweils ein den betreffenden radialen Abschnitt in axialer Richtung durchragender Durchbruch ausgebildet. Darüber hinaus ist im Bereich der vorgenannten zumindest zwei Durchbrüche auf der dem Druckdeckel zugewandten Seite des radialen Abschnitts der Dichtmanschette jeweils mindestens eine in axialer Richtung aufragende, aus dem Material der Dichtmanschette bestehende Abstützung beziehungsweise ein Abstützpunkt ausgebildet. Vorzugsweise sind bezogen auf den Umfang der Dichtmanschette in gleichmäßigem Abstand zueinander sogar vier derartige Abstützungen vorgesehen. Durch diese Abstützungen beziehungsweise Abstützpunkte wird auf der Radrückenseite zwischen der dem Druckdeckel zugewandten Fläche des radialen Abschnitts der Dichtmanschette und dem Druckdeckel gewissermaßen ein flächiger Hohlraum ausgebildet. Über die zuvor genannten, in dem radialen Abschnitt der Dichtmanschette ausgebildeten Durchbrüche und den flächigen Hohlraum kann zum Beispiel bei der Erstbefüllung der Pumpe mit der zu fördernden Flüssigkeit ein Druckausgleich beziehungsweise eine Be- und Entlüftung des Radrückenraums erfolgen.

Im Falle einer vollständigen Ausbildung des gesamten Dichtelements aus Elastomer und dessen Fixierung am Druckdeckel kann eine zusätzliche stoffschlüssige Fixierung vorteilhafterweise dadurch erreicht werden, dass das Dichtelement mit dem Druckdeckel durch Vulkanisation haftend verbunden wird.

Auch für die Realisierung der verschleißarmen Gleitfläche am Laufrad sind unterschiedliche Möglichkeiten gegeben. Eine besteht darin, diese durch eine Verschleißschutzbeschichtung der entsprechenden Bereiche des Laufrades zu realisieren. Eine derartige Beschichtung kann beispielsweise durch Metallflammaufspritzen aufgebracht werden. Darüber hinaus ist es möglich, im Bereich der radrückseitigen Außenkante des Laufrades, das heißt vorzugsweise an dessen entsprechendem axialen Ende auf seiner radialen Außenfläche oder auf einen dort eingearbeiteten Absatz, eine aus einem verschleißarmen Material bestehende Buchse aufzupressen. Je nach den Anforderungen und/oder den für den jeweiligen Einsatzfall zu vertretenden Kosten kann eine solche Buchse beispielsweise aus Edelstahl, Bronze oder einem sonstigen verschleißarmen, das heißt insbesondere abriebfesten und korrosionsbeständigen Material bestehen. Sofern der Druckdeckel einen gegenüber dem Laufrad größeren Durchmesser aufweist, ist es aber auch möglich, an der Rückseite des Laufrades eine Buchse aufzupressen, von welcher ein mit der Buchse verbundener Laufring radial aufragt, der aus einem entsprechenden verschleißarmen Material besteht. Selbstverständlich ist bei der erfindungsgemäßen Kreiselpumpe, ohne dass dies hier näher erläutert würde, vorzugsweise auch der Spalt auf der Vorderseite des Laufrades, also im Ansaugbereich der Pumpe vollständig gegen einen Stofftransport abgedichtet.

Anhand von Zeichnungen sollen nachfolgend Ausführungsbeispiele der Erfindung erläutert werden. In den zugehörigen Zeichnungen zeigen:
- Fig.1a:: eine Kreiselpumpe mit Spaltabdichtung gemäß einer ersten möglichen Ausbildungsform der Erfindung,
- Fig. 1b:: die Einzelheit Z der Fig. 1a,
- Fig. 2a:: eine weitere mögliche Ausbildungsform zur Spaltabdichtung einer Kreiselpumpe im Radrückenraum,
- Fig. 2b:: die Einzelheit Z der Fig. 2a,
- Fig. 3a:: die bei der Ausbildungsform gemäß Fig. 2a beziehungsweise 2b verwendete Dichtmanschette,
- Fig. 3b:: die Einzelheit Z der Fig. 3a.

Die Fig. 1a zeigt eine erste mögliche Ausbildungsform der Erfindung mit der gemäß der vorgeschlagenen Lösung im Spaltbereich des Radrückenraums 6 einer Kreiselpumpe zur Förderung Feststoffe enthaltender Flüssigkeiten ausgebildeten Abdichtung, durch welche der betreffende Spalt 3 vollständig gegen einen Stofftransport abgedichtet ist. Die Kreiselpumpe besteht im Wesentlichen aus einem Pumpengehäuse 1, einem von dem Pumpengehäuse 1 aufgenommenen, durch eine nicht dargestellte Welle rotativ getriebenen, einseitig gelagerten Laufrad 2 und einem das Pumpengehäuse 1 auf der Rückseite verschließenden Druckdeckel 12. Das Pumpengehäuse 1 umschließt einen Strömungsraum, durch den die, zu fördernde Feststoffe enthaltende Flüssigkeit im Betrieb der Pumpe strömt beziehungsweise von dem sich drehenden Laufrad 2 hindurchbewegt wird. In einen Ansaugbereich 4 dieses Strömungsraums mündet eine Medieneintrittsöffnung 7 für die zu fördernde Flüssigkeit, welche über eine Medienaustrittsöffnung 8 in dem das Laufrad radial umgebenden Druckbereich 5 des Strömungsraums ausgetragen wird. Ferner wird der sich auf der dem Ansaugbereich 4 abgewandten Seite des Laufrades 2 befindende Radrückenraum 6 von dem Pumpengehäuse 1 umschlossen, welches hier von dem Druckdeckel 12 verschlossen ist. An dem Druckdeckel 12 ist ein Dichtelement 9 befestigt. Das Dichtelement 9 besteht aus einem Elastomer, vorzugsweise Polyurethan oder Gummi, welches zur Stabilisierung mit einem Gewebe durchsetzt sein kann. Durch das Dichtelement 9, dessen elastisches Ende 11 im Betrieb der Pumpe an einer im Bereich der Radrückenseite ausgebildeten verschleißarmen Gleitfläche 10 des Laufrades 2 entlanggleitet, ist der Spalt 3 zum Radrückenraum 6 vollständig gegen einen Stofftransport abgedichtet. Durch die Art der Ausbildung des Dichtelements und seiner Anordnung ohne Labyrinthe, Nebenspalte oder dergleichen wird dabei wirksam eine Anlagerung von Feststoffen beziehungsweise Verunreinigungen im Spaltbereich verhindert. Es kann somit nicht zur Verblockung derartiger Feststoffe oder zu Verunreinigungen an bewegten Teilen der Abdichtung und dadurch zu einer ungewollten Öffnung des Spaltes oder gar zur Verzopfung und damit letztlich zur Verstopfung der Pumpe mit der Folge ihrer Beschädigung kommen.

In der Fig. 1b, welche die Einzelheit Z der in der Fig. 1a dargestellten Ausbildungsform zeigt, ist zu erkennen, dass das Dichtelement 9 vorliegend als ein elastomerer Dichtring ausgeführt ist. Dieser Dichtring verjüngt sich in einem axialen Abschnitt 14 konisch. Mit dem sich konisch verjüngenden Abschnitt 14 ist der insoweit vollständig elastische Dichtring auf einen in den Radrückenraum 6 hineinragenden Abschnitt beziehungsweise Absatz des Druckdeckels 12 aufgezogen. Im Hinblick darauf, dass sich der das Dichtelement 9 ausbildende Dichtring in seinem auf dem Druckdeckel 12 aufgezogenen Abschnitt 14 aufgrund seiner elastischen Beschaffenheit zusammenzieht, ist das Dichtelement 9 an dem Druckdeckel 12 kraftschlüssig und somit möglicherweise bereits zuverlässig fixiert. Dadurch, dass sich der auf den Druckdeckel 12 aufgezogene axiale Abschnitt 14 des Dichtelements 9 aber bei dem gezeigten Ausführungsbeispiel zudem konisch verjüngt, wird dieser Kraftschluss zusätzlich noch durch einen Formschluss unterstützt.

Ferner ist in der Fig. 1b zu erkennen, dass hinter dem, dem Laufrad 2 abgewandten axialen Ende des Dichtelements 9 eine sich in radialer Richtung r in das Material des Druckdeckels hineinerstreckende Bohrung 15 ausgebildet ist. Diese Bohrung 15 trifft auf eine zweite, sich vom Radrückenraum 6 her in axialer Richtung a in den Druckdeckel 12 hineinerstreckende Bohrung 16. Durch das solchermaßen verlaufende Paar von Bohrungen 15, 16 und zumindest ein zweites, an anderer Stelle des Umfangs in gleicher Weise angeordnetes weiteres Paar von Bohrungen 15', 16' sind in den Radrückenraum 6 zwischen Laufrad 2 und Druckdeckel 12 führende Kanäle ausgebildet. Über diese Kanäle ist insbesondere im Hinblick auf eine Erstbefüllung der Kreiselpumpe mit der zu fördernden Flüssigkeit ein Druckausgleich zwischen Radrückenraum 6 und dem Druckbereich 5 des Strömungsraums beziehungsweise eine Be- und Entlüftung des Radrückenraums 6 gegeben. Hierdurch wird auch sichergestellt, dass sich das Dichtelement 9 nicht durch andernfalls eventuell entstehende Druckunterschiede in seiner Form verdrückt und/oder in unerwünschter Weise den mit seiner Hilfe abgedichteten Spalt 3 temporär oder dauerhaft freigibt.

Die verschleißarme Gleitfläche 10 ist bei dem gezeigten Ausführungsbeispiel, wie sowohl aus der Fig. 1a als auch aus der Fig. 1b erkennbar ist, dadurch gebildet, dass im Bereich der Radrückenseite eine Buchse 19 auf das Laufrad 2 aufgepresst ist, welche mit einem in radialer Richtung raufragenden Laufring 20 verbunden ist. Durch den Laufring 20 wird ein zwischen den Durchmessern des Laufrades 2 einerseits und des Druckdeckels 12 andererseits bestehender Unterschied ausgeglichen. Der Außenumfang des aus einem verschleißarmen Material wie beispielsweise Edelstahl oder Bronze bestehenden Druckrings 20 bildet die Gleitfläche 10 aus, an welcher das entsprechende elastische Ende 11 des Dichtelements 9 beim Betrieb der Pumpe entlanggleitet.

Die Fig. 2a und 2b zeigen ein weiteres mögliches Ausführungsbeispiel der erfindungsgemäßen Lösung mit einem hinsichtlich seiner Form etwas anders gestalteten Dichtelement 9. Das Dichtelement 9 ist hier als eine, einen Absatz des Druckdeckels 12 hintergreifende elastomere Manschette ausgebildet. Auch bei diesem Beispiel ist der Durchmesser des in den Radrückenraum 6 hineinragenden Endes des Druckdeckels 12 größer als der des Laufrades 2. Die dadurch gegebene Durchmesserdifferenz wird jedoch bei dieser Ausbildungsform nicht durch eine entsprechende Gestaltung der zur Ausbildung der Gleitfläche 10 dienenden Elemente, sondern durch eine entsprechende Formgebung des Dichtelements 9, in Form einer elastomeren Dichtmanschette ausgeglichen. Hierfür weist die Dichtmanschette einen sich in radialer Richtung r erstreckenden Abschnitt 21 auf. An diesen Abschnitt 21 schließt sich das ihm gegenüber abgewinkelte elastische Ende 11 des Dichtelements 9 an, welches an der verschleißarmen Gleitfläche 10 entlanggleitet. Die Be- und Entlüftung des Radrückenraums 6 ist vorliegend dadurch gegeben, dass in der Dichtmanschette an bezüglich ihres Umfangs mindestens zwei Positionen jeweils ein den radialen Abschnitt 21 der Dichtmanschette in axialer Richtung a durchragender Durchbruch 17, 17' vorgesehen ist. Gleichzeitig ist der sich radial erstreckende Abschnitt 21 der Dichtmanschette durch mindestens zwei, vorzugsweise vier verteilt auf dem Umfang dieses Abschnitts 21 ausgebildete, in axialer Richtung a zum Druckdeckel 12 aufragende Abstützungen 18, 18' aus dem Material der Dichtmanschette geringfügig gegenüber dem Druckdeckel12 beabstandet. Hierdurch ist über die wenigstens zwei, den radialen Abschnitt 21 des Dichtelements 9 durchragenden Durchbrüche 17, 17' und einen flächigen Hohlraum zwischen der dem Druckdeckel 12 zugewandten Fläche des radialen Abschnitts 21 der Dichtmanschette und dem Druckdeckel 12 eine Be- und Entlüftung des Radrückenraums 6 gegeben. Die Gleitfläche ist vorliegend in einer auf der Radrückseite in das Laufrad 2 eingearbeiteten umlaufenden Nut geringer Tiefe ausgebildet. Im Bereich dieser Nut ist das Laufrad 2 entweder durch ein verschleißfestes Material beschichtet oder die Gleitfläche 10 durch Einpressen eines verschleißfesten Rings in die Nut ausgebildet.

In den Fig. 3a und 3b ist nochmals die bei der Ausführungsform gemäß den Fig. 2a und 2b verwendete elastomere Dichtmanschette einzeln dargestellt, wobei die Fig. 3b die Einzelheit Z der Fig. 3a betrifft. Besonders gut zu erkennen sind in der Fig. 3a die beiden an einander gegenüberliegenden Umfangspositionen in dem Dichtelement 9 beziehungsweise in der Dichtmanschette vorgesehenen Durchbrüche 17, 17' und die in ihrem Bereich jeweils ausgebildeten, in axialer Richtung aufragenden Abstützungen 18, 18'. Für den oberen Teil der in der Fig. 3a dargestellten Dichtmanschette wird die entsprechende Ausbildung nochmals durch die in der Fig. 3b gegebene Vergrößerung verdeutlicht.

### Liste der Bezugszeichen

- 1: Pumpengehäuse
- 2: Laufrad
- 3: Spalt
- 4: Ansaugbereich
- 5: Druckbereich
- 6: Rad rücken rau m
- 7: Medieneintrittsöffnung
- 8: Medienaustrittsöffnung
- 9: Dichtelement
- 10: Gleitfläche
- 11: elastisches Ende
- 12: Druckdeckel
- 13: axialer Abschnitt
- 14: axialer Abschnitt
- 15, 15': Bohrung
- 16, 16': Bohrung
- 17, 17': Durchbruch
- 18, 18': Abstützung
- 19: Buchse
- 20: Laufring
- 21: Abschnitt

## Patentansprüche

1. Kreiselpumpe zur Förderung Feststoffe enthaltender Flüssigkeiten, mit einem eine Medieneintrittsöffnung (7) und eine Medienaustrittsöffnung (8) für die jeweils zu fördernde Flüssigkeit aufweisenden Pumpengehäuse (1) und einem in dem Pumpengehäuse (1) auf einer rotativ getriebenen Welle angeordneten Laufrad (2), wobei das Pumpengehäuse einen Strömungsraum mit einem Ansaugbereich (4) auf einer der Medieneintrittsöffnung (7) zugewandten Vorderseite des Laufrades (2) und mit einem den Umfang des Laufrades (2) umgebenden Druckbereich (5) sowie einen Radrückenraum (6) umschließt, der auf der der Medieneintrittsöffnung (7) abgewandten Seite des Laufrades (2) ausgebildet ist, wobei ein konstruktiv bedingter Spalt (3) zum Radrückenraum (6) mittels eines mit einem elastischen Ende (11) an einer verschleißarmen Gleitfläche (10) des Laufrades (2) entlanggleitenden Dichtelements (9) bezüglich der geförderten Flüssigkeit mit den darin enthaltenen Feststoffen gegenüber dem Strömungsraum vollständig abgedichtet ist,
**dadurch gekennzeichnet, dass** aber über eine dafür vorgesehene Verbindung zum Druckbereich (5) des Strömungsraums eine Be- und Entlüftung des Radrückenraums (6) gegeben ist.

2. Kreiselpumpe nach Anspruch 1, **dadurch gekennzeichnet, dass** es sich bei dieser um eine Abwasserpumpe handelt.

3. Kreiselpumpe nach Anspruch 1 oder 2, **dadurch gekennzeichnet, dass** das zumindest teilweise elastische, mit seinem Ende (11) an der im Bereich des Spaltes (3) zum Radrückenraum (6) auf der dem Ansaugbereich (4) abgewandten Seite des Laufrades (2) ausgebildeten Gleitfläche (10) entlanggleitende Dichtelement (9) an einem das Pumpengehäuse (1) auf der dem Ansaugbereich (4) abgewandten Seite verschließenden Druckdeckel (12) fixiert ist, wobei die hierdurch ausgebildete Dichtanordnung für den Spalt (3) Mittel (15, 15', 16, 16', 17, 17', 18, 18') zur Be- und Entlüftung des Radrückenraums (6) durch Verbindung mit Druckbereich (5) umfasst.

4. Kreiselpumpe nach Anspruch 3, **dadurch gekennzeichnet, dass** zumindest das an der Gleitfläche (10) des Laufrades (2) entlanggleitende Ende (11) des Dichtelements (9) aus einem Elastomer besteht.

5. Kreiselpumpe nach Anspruch 4, **dadurch gekennzeichnet, dass** die aus einem Elastomer bestehenden Bereiche des Dichtelements (9) zumindest abschnittsweise von einem Gewebe durchwirkt sind.

6. Kreiselpumpe nach Anspruch 4 oder 5, wobei das gesamte Dichtelement (9) aus einem Elastomer besteht, **dadurch gekennzeichnet, dass** das Dichtelement (9) kraftschlüssig oder kraft- und formschlüssig an dem Druckdeckel (12) fixiert ist.

7. Kreiselpumpe nach Anspruch 6, **dadurch gekennzeichnet, dass** das Dichtelement (9) als ein elastomerer Dichtring ausgebildet ist, welcher mit einem ersten, das elastische Ende (11) ausbildenden axialen Abschnitt (13) an der Gleitfläche (10) des Laufrades (2) entlanggleitet und mit einem zweiten axialen Abschnitt (14) auf einen in den Radrückenraum hineinragenden Abschnitt oder Absatz des Druckdeckels (12) aufgezogen ist.

8. Kreiselpumpe nach Anspruch 7, **dadurch gekennzeichnet, dass** zur Be- und Entlüftung des Radrückenraums (6) in den Druckdeckel (12) bezüglich seines Umfangs an mindestens zwei Positionen je eine, sich hinter dem axialen Abschnitt (14) des Dichtelements (9) in radialer Richtung (r) in das Material des Druckdeckels (12) erstreckende erste Bohrung (15, 15') und eine sich aus dem Radrückenraum (6) in axialer Richtung (a) bis zu der ersten Bohrung (15, 15') erstreckende zweite Bohrung (16, 16') ausgebildet sind.

9. Kreiselpumpe nach Anspruch 7, **dadurch gekennzeichnet, dass** zur Be- und Entlüftung des Radrückenraums (6) in dem als Dichtring ausgebildeten Dichtelement (9) bezüglich seines Umfangs an mindestens zwei Positionen je ein sich in radialer Richtung (r) in den Radrückenraum (6) erstreckender Durchbruch ausgebildet ist.

10. Kreiselpumpe nach Anspruch 6, wobei ein in den Radrückenraum (6) hineinragendes axiales Ende des Druckdeckels (12) einen gegenüber dem Laufrad (2) größeren Durchmesser aufweist, **dadurch gekennzeichnet, dass** das Dichtelement (9) als eine, einen Absatz des Druckdeckels (12) hintergreifende Dichtmanschette ausgebildet ist, die einen sich, zum Ausgleich der unterschiedlichen Durchmesser zwischen Druckdeckel (12) und Laufrad (2), in radialer Richtung (r) erstreckenden Abschnitt (21) aufweist.

11. Kreiselpumpe nach Anspruch 10, **dadurch gekennzeichnet, dass** zur Be- und Entlüftung des Radrückenraums (6) in dem sich in radialer Richtung (r) erstreckenden Abschnitt (21) des als Dichtmanschette ausgebildeten Dichtelements (9) bezogen auf dessen Umfang an mindestens zwei Positionen jeweils ein den betreffenden Abschnitt (21) in axialer Richtung (a) durchragender Durchbruch (17, 17') und eine sich auf der dem Druckdeckel zugewandten Seite in axialer Richtung (a) aufragende, aus dem Material der Dichtmanschette bestehende Abstützung (18, 18') ausgebildet sind.

12. Kreiselpumpe nach einem der Ansprüche 6 bis 11, **dadurch gekennzeichnet, dass** das Dichtelement (9) zur zusätzlichen Fixierung an dem Druckdeckel (12) mit diesem durch Vulkanisation haftend verbunden ist.

13. Kreiselpumpe nach einem der Ansprüche 3 bis 12, **dadurch gekennzeichnet, dass** die verschleißarme Gleitfläche (10) durch eine Verschleißschutzbeschichtung des Laufrades (2) realisiert ist.

14. Kreiselpumpe nach einem der Ansprüche 3 bis 12, **dadurch gekennzeichnet, dass** zur Ausbildung der Gleitfläche (10) eine Buchse (19) auf der dem Radrückenraum (6) zugewandten Seite auf den Umfang oder auf einen eingearbeiteten Absatz des Laufrades (2) aufgepresst ist, wobei die Gleitfläche (10) auf der radialen Außenfläche der aus einem verschleißarmen Material bestehenden Buchse (19) ausgebildet ist.

15. Kreiselpumpe nach einem der Ansprüche 3 bis 12, wobei ein in den Radrückenraum (6) hineinragendes axiales Ende des Druckdeckels (12) einen gegenüber dem Laufrad (2) größeren Durchmesser aufweist, **dadurch gekennzeichnet, dass** zur Ausbildung der Gleitfläche (10) eine Buchse (19) auf der dem Radrückenraum (6) zugewandten Seite auf den Umfang oder auf einen eingearbeiteten Absatz des Laufrades (2) aufgepresst ist, wobei die Gleitfläche (10) auf der radialen Außenfläche eines mit der Buchse (19) verbundenen, gegenüber dieser in radialer Richtung (r) aufragenden Laufrings (20) aus einem verschleißarmen Material ausgebildet ist.

## Claims

1. Centrifugal pump for delivering liquids containing solids, having a pump housing (1), which has a media inlet opening (7) and a media outlet opening (8) for the liquid to be delivered in each case, and having an impeller wheel (2), which is arranged in the pump housing (1) on a shaft driven in rotation, wherein the pump housing encloses a flow space, with a suction region (4) on a front side, facing the media inlet opening (7), of the impeller wheel (2) and with a pressure region (5) surrounding the periphery of the impeller wheel (2), and a wheel rear-side space (6), which is formed on that side of the impeller wheel (2) facing away from the media inlet opening (7), wherein a design-related gap (3) with respect to the wheel rear-side space (6) is, by means of a sealing element (9) which, with an elastic end (11), slides along on a low-wear sliding surface (10) of the impeller wheel (2), sealed off completely with respect to the flow space in relation to the delivered liquid with the solids contained therein,
**characterized in that** aeration and venting of the wheel rear-side space (6) is however provided via a connection, provided for this purpose, to the pressure region (5) of the flow space.

2. Centrifugal pump according to Claim 1, **characterized in that** said pump is a waste-water pump.

3. Centrifugal pump according to Claim 1 or 2, **characterized in that** the at least partially elastic sealing element (9) which, with its end (11), slides along on the sliding surface (11) which is formed in the region of the gap (3) with respect to the wheel rear-side space (6) on that side of the impeller wheel (2) facing away from the suction region (4) is fixed to a pressure cover (12) which closes off the pump housing (1) on the side facing away from the suction region (4), wherein the sealing arrangement, formed in this way, for the gap (3) comprises means (15, 15', 16, 16', 17, 17', 18, 18') for the aeration and venting of the wheel rear-side space (6) by way of connection to the pressure region (5).

4. Centrifugal pump according to Claim 3, **characterized in that** at least that end (11) of the sealing element (9) which slides along on the sliding surface (10) of the impeller wheel (2) consists of an elastomer.

5. Centrifugal pump according to Claim 4, **characterized in that** those regions of the sealing element (9) which consist of an elastomer are, at least sectionally, interwoven by a fabric.

6. Centrifugal pump according to Claim 4 or 5, wherein the entire sealing element (9) consists of an elastomer, **characterized in that** the sealing element (9) is fixed to the pressure cover (12) in a force-fitting manner or in a force- and form-fitting manner.

7. Centrifugal pump according to Claim 6, **characterized in that** the sealing element (9) is formed as an elastomer sealing ring which, with a first axial section (13), which forms the elastic end (11), slides along on the sliding surface (10) of the impeller wheel (2) and, with a second axial section (14), is pulled onto a section or shoulder, projecting into the wheel rear-side space, of the pressure cover (12).

8. Centrifugal pump according to Claim 7, **characterized in that**, for the aeration and venting of the wheel rear-side space (6), there are formed at at least two positions in the pressure cover (12) in relation to its periphery in each case one first bore (15, 15'), which extends into the material of the pressure cover (12) in the radial direction (r) behind the axial section (14) of the sealing element (9), and a second bore (16, 16'), which extends from the wheel rear-side space (6) in the axial direction (a) as far as the first bore (15, 15').

9. Centrifugal pump according to Claim 7, **characterized in that**, for the aeration and venting of the wheel rear-side space (6), there is formed at at least two positions in the sealing element (9), formed as a sealing ring, in relation to its periphery in each case one aperture, which extends into the wheel rear-side space (6) in the radial direction (r).

10. Centrifugal pump according to Claim 6, wherein an axial end, projecting into the wheel rear-side space (6), of the pressure cover (12) has a larger diameter compared with the impeller wheel (2), **characterized in that** the sealing element (9) is formed as a sealing sleeve, which engages behind a shoulder of the pressure cover (12) and which, to compensate for the different diameters of the pressure cover (12) and the impeller wheel (2), has a section (21) which extends in the radial direction (r).

11. Centrifugal pump according to Claim 10, **characterized in that**, for the aeration and venting of the wheel rear-side space (6), there are formed at at least two positions in the section (21), extending in the radial direction (r), of the sealing element (9), formed as a sealing sleeve, in relation to its periphery in each case one aperture (17, 17'), which projects through the respective section (21) in the axial direction (a), and one support (18, 18'), which projects upwards in the axial direction (a) on the side facing the pressure cover and which consists of the material of the sealing sleeve.

12. Centrifugal pump according to one of Claims 6 to 11, **characterized in that**, for additional fixing to the pressure cover (12), the sealing element (9) is connected to said pressure cover in an adhesively bonded manner by vulcanisation.

13. Centrifugal pump according to one of Claims 3 to 12, **characterized in that** the low-wear sliding surface (10) is realized by a wear protection coating of the impeller wheel (2).

14. Centrifugal pump according to one of Claims 3 to 12, **characterized in that**, for the formation of the sliding surface (10), a bush (19) is, on the side facing the wheel rear-side space (6), pressed onto the periphery or onto a worked shoulder of the impeller wheel (2), wherein the sliding surface (10) is formed on the radial outer surface of the bush (19), the latter consisting of a low-wear material.

15. Centrifugal pump according to one of Claims 3 to 12, wherein an axial end, projecting into the wheel rear-side space (6), of the pressure cover (12) has a larger diameter compared with the impeller wheel (2), **characterized in that**, for the formation of the sliding surface (10), a bush (19) is, on the side facing the wheel rear-side space (6), pressed onto the periphery or onto a worked shoulder of the impeller wheel (2), wherein the sliding surface (10) is formed on the radial outer surface of a running ring (20) consisting of a low-wear material, which is connected to the bush (19) and which projects upwards in the radial direction (r) in relation thereto.

## Revendications

1. Pompe centrifuge pour refouler des liquides contenant des particules solides, comprenant un boîtier de pompe (1) présentant une ouverture d'entrée de milieux (7) et une ouverture de sortie de milieux (8) pour le liquide respectif à refouler et une roue mobile (2) disposée dans le boîtier de pompe (1) sur un arbre entraîné en rotation, le boîtier de pompe entourant un espace d'écoulement, ayant une région d'aspiration (4) sur un côté avant de la roue mobile (2) tourné vers l'ouverture d'entrée de milieux (7) et ayant une région de pression (5) entourant la périphérie de la roue mobile (2), ainsi qu'un espace arrière de roue (6), qui est réalisé du côté de la roue mobile (2) opposé à l'ouverture d'entrée de milieux (7), une fente (3) vers l'espace arrière de roue (6), résultant de la construction, étant complètement étanchéifiée par rapport à l'espace d'écoulement au moyen d'un élément d'étanchéité (9) glissant avec une extrémité élastique (11) le long d'une surface de glissement (10) à faible usure de la roue mobile (2) vis-à-vis du liquide refoulé contenant les particules solides,
**caractérisée en ce qu'**une ventilation et un désaérage de l'espace arrière de roue (6) sont toutefois réalisés par le biais d'une connexion prévue à cet effet avec la région de pression (5) de l'espace d'écoulement.

2. Pompe centrifuge selon la revendication 1, **caractérisée en ce qu'**il s'agit d'une pompe à eaux usées.

3. Pompe centrifuge selon la revendication 1 ou 2, **caractérisée en ce que** l'élément d'étanchéité (9) au moins en partie élastique, glissant avec son extrémité (11) le long de la surface de glissement (11) réalisée dans la région de la fente (3) vers l'espace arrière de roue (6) sur le côté de la roue mobile (2) opposé à la région d'aspiration (4) est fixé à un couvercle de pression (12) fermant le boîtier de pompe (1) sur le côté opposé à la région d'aspiration (4), l'agencement d'étanchéité réalisé de cette manière pour la fente (3) comprenant des moyens (15, 15', 16, 16', 17, 17', 18, 18') pour la ventilation et le désaérage de l'espace arrière de roue (6) par connexion à la région de pression (5).

4. Pompe centrifuge selon la revendication 3, **caractérisée en ce qu'**au moins l'extrémité (11) de l'élément d'étanchéité (9) glissant le long de la surface de glissement (10) de la roue mobile (2) se compose d'un élastomère.

5. Pompe centrifuge selon la revendication 4, **caractérisée en ce que** les régions de l'élément d'étanchéité (9) constituées d'un élastomère sont imprégnées au moins en partie par un tissu.

6. Pompe centrifuge selon la revendication 4 ou 5, dans laquelle l'ensemble de l'élément d'étanchéité (9) se compose d'un élastomère, **caractérisée en ce que** l'élément d'étanchéité (9) est fixé par engagement par force ou par force et par correspondance de formes au couvercle de pression (12) .

7. Pompe centrifuge selon la revendication 6, **caractérisée en ce que** l'élément d'étanchéité (9) est réalisé sous forme de bague d'étanchéité élastomère qui glisse avec une première portion axiale (13) constituant l'extrémité élastique (11) le long de la surface de glissement (10) de la roue mobile (2) et qui est enfilée avec une deuxième portion axiale (14) sur une portion ou un épaulement du couvercle de pression (12) pénétrant dans l'espace arrière de roue.

8. Pompe centrifuge selon la revendication 7, **caractérisée en ce que** pour la ventilation et le désaérage de l'espace arrière de roue (6), à chaque fois un premier alésage (15, 15') s'étendant derrière la portion axiale (14) de l'élément d'étanchéité (9) dans la direction radiale (r) dans le matériau du couvercle de pression (12) et un deuxième alésage (16, 16') s'étendant depuis l'espace arrière de roue (6) dans la direction axiale (a) jusqu'au premier alésage (15, 15') sont réalisés dans le couvercle de pression (12) en au moins deux positions par rapport à sa périphérie.

9. Pompe centrifuge selon la revendication 7, **caractérisée en ce que** pour la ventilation et le désaérage de l'espace arrière de roue (6), à chaque fois un orifice s'étendant dans la direction radiale (r) dans l'espace arrière de roue (6) est réalisé dans l'élément d'étanchéité (9) réalisé sous forme de bague d'étanchéité, en au moins deux positions par rapport à sa périphérie.

10. Pompe centrifuge selon la revendication 6, dans laquelle une extrémité axiale du couvercle de pression (12) pénétrant dans l'espace arrière de roue (6) présente un diamètre supérieur par rapport à la roue mobile (2), **caractérisée en ce que** l'élément d'étanchéité (9) est réalisé sous forme de manchon d'étanchéité venant en prise par l'arrière avec un épaulement du couvercle de pression (12), qui présente une portion (21) s'étendant dans la direction radiale (r) pour compenser les différents diamètres entre le couvercle de pression (12) et la roue mobile (2).

11. Pompe centrifuge selon la revendication 10, **caractérisée en ce que** pour la ventilation et le désaérage de l'espace arrière de roue (6), à chaque fois un orifice (17, 17') traversant la portion concernée (21) dans la direction axiale (a) et un appui (18, 18') constitué du matériau du manchon d'étanchéité, s'élevant sur le côté tourné vers le couvercle de pression dans la direction axiale (a), sont réalisés dans la portion (21) s'étendant dans la direction radiale (r) de l'élément d'étanchéité (9) réalisé sous forme de manchon d'étanchéité, en au moins deux positions par rapport à sa périphérie.

12. Pompe centrifuge selon l'une quelconque des revendications 6 à 11, **caractérisée en ce que** l'élément d'étanchéité (9), en vue de sa fixation supplémentaire au couvercle de pression (12), est connecté de manière à adhérer à celui-ci par vulcanisation.

13. Pompe centrifuge selon l'une quelconque des revendications 3 à 12, **caractérisée en ce que** la surface de glissement (10) à faible usure est réalisée par un revêtement de protection anti-usure de la roue mobile (2).

14. Pompe centrifuge selon l'une quelconque des revendications 3 à 12, **caractérisée en ce que** pour réaliser la surface de glissement (10), une douille (19) est pressée sur le côté tourné vers l'espace arrière de roue (6) sur la périphérie ou sur un épaulement incorporé de la roue mobile (2), la surface de glissement (10) étant réalisée sur la surface extérieure radiale de la douille (19) constituée d'un matériau à faible usure.

15. Pompe centrifuge selon l'une quelconque des revendications 3 à 12, dans laquelle une extrémité axiale du couvercle de pression (12) pénétrant dans l'espace arrière de roue (6) présente un diamètre supérieur à celui de la roue mobile (2), **caractérisée en ce que** pour réaliser la surface de glissement (10), une douille (19) est pressée sur le côté tourné vers l'espace arrière de roue (6) sur la périphérie ou sur un épaulement incorporé de la roue mobile (2), la surface de glissement (10) étant réalisée à partir d'un matériau à faible usure sur la surface extérieure radiale d'une bague de roulement (20) connectée à la douille (19), s'élevant par rapport à celle-ci dans la direction radiale (r).
